# FASCICULE DE BREVET EUROPEEN

(11) **EP 0 965 810 B1**
(45) Date de publication et mention de la délivrance du brevet: **16.04.2003**
(21) Numéro de dépôt: 99401069.2
(22) Date de dépôt: 03.05.1999
(51) Int. Cl.: F28F 9/013, F22B 37/20

(54) **Berceau de suspension pour supporter un échangeur pendentif**
Aufhängungsgestell zum Abstützen eines hängenden Wärmetauschers
Suspension arrangement for supporting a suspended heat exchanger

(30) Priorité: 18.06.1998 FR 9807684
(43) Date de publication de la demande: 22.12.1999
(73) Titulaire: Alstom France SA, 75116 Paris (FR)
(72) Inventeur: Quaranta, Alain, 91640 Fontenay les Briis (FR); Vallon, Arnaud, 92130 Issy les Moulineaux (FR)
(74) Mandataire: Gosse, Michel

(56) Documents cités:
- EP-A- 0 800 037
- DE-B- 1 022 599
- US-A- 3 527 261
- US-A- 4 013 024

## Description

La présente invention concerne un arrangement comprenant un berceau de suspension pour supporter un échangeur pendentif à tubes verticaux tel que défini dans le préambule de la revendication 1.

L'invention s'applique en particulier, par exemple, pour supporter un surchauffeur pendentif dans une chaudière.

Un tel échangeur comprend un collecteur d'entrée et un collecteur de sortie reliés par des tubes verticaux en U.

Les tubes sont groupés par éléments d'échangeur de quelques tubes par élément. Les tubes d'un même élément sont disposés dans un même plan et les différents éléments sont alignés les uns derrière les autres avec un certain intervalle.

D'une façon connue, un tel échangeur pendentif à tubes verticaux, est suspendu à la charpente du bâtiment par l'intermédiaire de deux berceaux de suspension : un berceau pour supporter les éléments d'échangeur du côté du collecteur d'entrée, et un berceau pour supporter les éléments d'échangeur du côté du collecteur de sortie.

Un berceau de suspension connu comporte classiquement deux poutres principales situées de part et d'autre du collecteur et suspendues à la charpente par des tiges, et, à ces poutres principales est accrochée transversalement une suite de supports transversaux.

Ces supports transversaux sont ainsi disposés les uns derrière les autres et chacun supporte un élément d'échangeur. Chaque support transversal est une traverse, formée de deux profilés en ] encadrant les tubes d'un élément échangeur. Les deux profilés sont reliés à leurs extrémités par des pièces assurant l'écartement entre les deux profilés. Les tubes d'un élément d'échangeur reposent ainsi sur cette traverse par l'intermédiaire d'une douille soudée sur l'un des tubes de l'élément d'échangeur, les tubes étant par ailleurs liés les uns aux autres.

Ainsi, ces supports transversaux constituant une suite de traverses accrochées le long des poutres principales, travaillent en flexion. Ces supports, dont la température de calcul est élevée (550 à 570 °C), nécessitent d'avoir une inertie importante et donc un poids important.

La présente invention a pour but de proposer un berceau de suspension permettant une réduction de poids.

L'invention a ainsi pour objet un berceau de suspension pour supporter un échangeur pendentif à tubes verticaux, ledit échangeur comportant au moins un élément d'échangeur comprenant n tubes groupés dans un même plan et reliés à chaque extrémité à un collecteur, le berceau comprenant deux poutres principales situées parallèlement de part et d'autre d'un collecteur et au moins un support transversal accroché transversalement auxdites poutres principales, un dit support transversal supportant un dit élément d'échangeur, caractérisé en ce que ledit support transversal a la forme d'une ferme triangulaire de charpente pointe en bas, ledit élément d'échangeur prenant appui contre la partie inférieure de ladite ferme à la rencontre des deux branches formant ladite pointe.

Selon une réalisation particulière de la présente invention, ledit support transversal en forme de ferme triangulaire de charpente est constitué de deux cadres ayant ladite forme, liés l'un à l'autre et encadrant lesdits tubes d'un dit élément d'échangeur, l'appui dudit élément d'échangeur se faisant par l'intermédiaire d'une douille soudée au tube central dudit élément et reposant sur un canon de section externe rectangulaire maintenant l'écartement des deux cadres de la ferme à sa pointe inférieure, soudé à ces cadres et percé d'un trou central au diamètre externe dudit tube central.

On va maintenant donner la description d'un exemple de mise en oeuvre de l'invention en se reportant au dessin annexé dans lequel :

La figure 1 est une vue partielle en perspective d'un berceau de suspension d'un échangeur pendentif à tubes verticaux de l'art antérieur tel que défini dans l'introduction.

La figure 2 est une vue partielle en perpective d'un berceau de suspension selon l'invention.

La figure 3 montre le détail repéré III de la figure 2.

Ainsi, la figure 1 montre partiellement un berceau de suspension connu tel que défini dans l'introduction, d'un échangeur pendentif.

N'est représenté, sur cette figure, qu'un élément 1 d'échangeur. Cet élément comporte ici six tubes 2. A l'extrémité supérieure, ces tubes sont raccordés à un collecteur 15. Une pluralité de tels éléments sont ainsi disposés parallèlement les uns derrière les autres et tous les tubes de tous les éléments sont raccordés au même collecteur 15. Les tubes se prolongent vers le bas puis remontent en formant un U et l'autre extrémité des tubes est reliée à un deuxième collecteur disposé parallèlement au premier.

Un échangeur complet est supporté par deux berceaux de suspension : un au niveau de chaque collecteur.

La figure 1 montre partiellement l'un de ces berceaux.

Un tel berceau de suspension supporte l'échangeur juste au dessous du collecteur 15. Il comprend comme dit ci-dessus deux poutres principales parallèles 3 situées respectivement de part et d'autre du collecteur. Sur la figure 1, une seule de ces deux poutres 3 est représentée. Elle est formée de deux profilés 4 et 5 en ] mis dos à dos. Elles sont suspendues à la charpente du bâtiment par des tiges 6.

A ces poutres principales 3 sont accrochées transversalement des traverses 7. Chaque traverse 7 supporte un élément d'échangeur. Sur la figure, une seule traverse 7 est représentée, supportant l'élément 1 d'un échangeur.

La traverse 7 est composée de deux profilés 8 et 9 en [ encadrant les tubes 2 de l'élément 1.

Les deux profilés sont reliés à leurs extrémités par des pièces de liaison 10 et 11. Les profilés 8 et 9 comportent des cloisons de raidissement 12.

L'élément 1 d'échangeur est supporté par la traverse 7 par le moyen d'une douille 13 soudée sur l'un des tubes 2 de l'élément et s'appuyant directement sur les profilés 8,9 de la traverse. Les pièces de liaison 10,11 maintiennent l'écartement des profilés 8,9 à une valeur égale au diamètre extérieur des tubes 2. Tous les tubes 2 de l'élément 1 sont liés entre eux par des moyens de liaison non représentés.

Comme on peut aisément le constater, une telle traverse 7 supportant l'élément 1 travaille en flexion.

Pour supporter l'élément 1, la traverse qui travaille à température élevée, supérieure à 500 °C, doit être très résistante à la flexion et comporte de nombreuses cloisons de raidissement 12. Cette pièce a ainsi un poids important.

La figure 2 montre ainsi un berceau de suspension conforme à l'invention, dans lequel la traverse 7 est remplacée par un support transversal 14.

Dans cette figure, conforme à l'invention, les éléments communs à l'art antérieur comportent les mêmes références. Sur cette figure, on voit le collecteur 15 auquel sont reliés les tubes 2 de l'élément 1.

La figure ne montre qu'un seul élément : l'élément 1 et donc un seul support transversal 14, mais une pluralité d'éléments, non réprésentés, sont ainsi supportés sur d'autres supports transversaux alignés les uns derrière les autres et accrochés aux poutres principales 3 par l'intermédiaire de pièces d'accrochage 16,17.

Conformément à l'invention, le support transversal 14 a la forme d'une ferme triangulaire de charpente pointe en bas.

Elle est constituée de deux cadres triangulaires encadrant l'élément 1 et sont reliés l'un à l'autre par des pièces de liaison 18 et 19.

Un cadre est formé d'une tôle 20 découpée en forme de V et d'un tube de liaison 21 reliant l'extrémité supérieure des deux branches du V.

La pointe du V comporte une petite portion horizontale 22 pour le bon appui de l'élément 1 par l'un de ses tubes 2, par l'intermédiaire d'une douille 23 soudée sur le tube et d'un canon 24 de section externe rectangulaire maintenant l'écartement des deux cadres 20-21 à leur pointe. Le canon 24 est représenté figure 3, il est soudé aux cadres. Il porte un trou central correspondant au diamètre externe du tube 2.

Ainsi, l'élément 1 repose sur la pointe du V de la ferme faisant travailler ses branches en traction, tandis que la barre horizontale 21 travaille en compression. Grâce à cette disposition, l'ensemble de ce support transversal 14 permet d'obtenir un gain de poids, par rapport à la traverse 7 de la figure 1 de l'art antérieur, de l'ordre de 40%.

L'utilisation d'un canon d'appui 24 et de maintien d'écartement des cadres permet de réaliser des supports transversaux 14 standards. Seul le trou central du canon doit être adapté au diamètre externe du tube.

## Revendications

1. Arrangement comprenant un berceau de suspension et un échangeur pendentif à tubes verticaux (2), ledit échangeur comportant au moins un élément d'échangeur (1), comprenant n tubes (2) groupés dans un même plan et reliés à chaque extrémité à un collecteur (15), le berceau comprenant deux poutres principales (3) situées parallèlement de part et d'autre dudit collecteur (15) et au moins un support transversal (14) accroché transversalement auxdites poutres principales (3), un dit support transversal (14) supportant un dit élément (1) d'échangeur, **caractérisé en ce que** ledit support transversal (14) a la forme d'une ferme triangulaire de charpente pointe en bas, ledit élément d'échangeur (1) prenant appui contre la partie inférieure (22) de ladite ferme (20-21) à la rencontre (22) des deux branches formant ladite pointe.

2. Arrangement selon la revendication 1, **caractérisé en ce que** ledit support transversal (14) en forme de ferme triangulaire de charpente est constitué de deux cadres (20-21) ayant ladite forme, liés l'un à l'autre et encadrant lesdits tubes (2) d'un dit élément (1) d'échangeur, l'appui dudit élément (1) d'échangeur se faisant pas l'intermédiaire d'une douille (23) soudée au tube central (2) dudit élément et reposant sur un canon (24) de section externe rectangulaire maintenant l'écartement des deux cadres (20-21) de la ferme à sa pointe inférieure, soudé à ces cadres et percé d'un trou central au diamètre externe dudit tube central (2).

## Claims

1. An arrangement comprising a suspension cradle and a hanging heat exchanger having vertical tubes (2), said heat exchanger comprising at least one heat-exchanger element (1) comprising n tubes (2) grouped together in the same plane and connected to a manifold (15) at each of their ends, the cradle comprising two main beams (3) situated parallel to and on either side of said manifold (15), and at least one transverse support (14) fastened transversely to said main beams (3), a said transverse support (14) supporting a said heat-exchanger element (1), said suspension cradle being **characterized in that** said transverse support (14) is in the shape of an upside down triangular rafter truss, said heat-exchanger element (1) bearing against the bottom portion (22) of said truss (20-21) at the join (22) where the two branches meet to form the tip of the truss.

2. An arrangement according to claim 1, **characterized in that** said transverse support (14) in the shape of a triangular rafter truss is made up of two frames (20-21) having said shape, the frames being interconnected and flanking said tubes (2) of a said heat-exchanger element (1), said heat-exchanger element bearing against said truss via a bush (23) welded to the central tube (2) of said element and resting on a sleeve (24) of rectangular outside section keeping the two frames (20-21) of the truss spaced apart at the bottom tip of said truss, the sleeve being welded to the frames and provided with a through central hole matching the outside diameter of said central tube (2).

## Patentansprüche

1. Anordnung mit einem Aufhängungsgestell und einem hängenden Wärmetauscher mit Vertikalrohren (2), wobei der Wärmetauscher mindestens ein Element (1) mit n Rohren (2) aufweist, die in der gleichen Ebene angeordnet und an jedem Ende mit einem Sammler (15) verbunden sind, wobei das Aufhängungsgestell zwei Hauptträger (3) besitzt, die auf beiden Seiten des Sammlers (15) angeordnet sind, und mindestens einen querverlaufenden Halter (14), der quer an den Hauptträgern (3) aufgehängt ist, wobei der genannte querverlaufende Halter (14) ein Wärmetauscherelement (1) aufnimmt, **dadurch gekennzeichnet, dass** der querverlaufende Halter (14) die Form eines unten zugespitzten Dreiecks-Hängewerks besitzt, wobei sich das Wärmetauscherelement (1) am unteren Teil (22) des genannten Hängewerks (20-21) beim Zusammentreffen (22) der beiden Abschnitte, die die genannte Spitze bilden, abstützt.

2. Anordnung nach Anspruch 1, **dadurch gekennzeichnet, dass** der querverlaufende Halter (14) in Form eines Dreiecks-Hängewerks aus zwei Rahmen (20-21) besteht, die die genannte Form haben, und miteinander verbunden sind, und die genannten Rohre (2) mit dem Wärmetauscherelement (1) umgeben, wobei das Wärmetauscherelement (1) durch ein Anschlussstück (23) abgestützt wird, das an das Hauptrohr (2) des Elementes angeschweißt ist und auf einer Buchse mit rechteckigem Außenquerschnitt (24) ruht, die den Abstand der beiden Rahmen (20-21) des Hängewerks in der unteren Spitze hält, wobei sie an diese Rahmen angeschweißt ist und in der Mitte von einem Loch mit dem Außendurchmesser des genannten Hauptrohrs (2) durchbohrt ist.
